# EUROPÄISCHE PATENTSCHRIFT

(11) **EP 0 009 474 B1**
(45) Veröffentlichungstag und Bekanntmachung des Hinweises auf die Patenterteilung: **07.04.1982**
(21) Anmeldenummer: 79890034.6
(22) Anmeldetag: 21.09.1979
(51) Int. Cl.: F02M 59/20

(54) **Einrichtung für Dieselmotoren zur Ermöglichung einer Erhöhung der Einspritzmenge beim Start**
Device permitting to increase the fuel supply during the starting of Diesel engines
Dispositif de commande permettant d'augmenter la quantité de carburant injectée au démarrage des moteurs Diesel

(30) Priorität: 21.09.1978 AT 6836/78
(43) Veröffentlichungstag der Anmeldung: 02.04.1980
(73) Patentinhaber: Friedmann & Maier Aktiengesellschaft, A-5400 Hallein bei Salzburg (AT)
(72) Erfinder: Pischinger, Anton, Dipl.-Ing. Dr., A-8010 Graz (AT); Rathmayr, Heinz, Ing., A-5400 Hallein (AT)
(74) Vertreter: Kretschmer, Adolf

## Beschreibung

Die Erfindung bezieht sich auf eine Einrichtung für Dieselmotoren zur Ermöglichung einer Erhöhung der Einspritzmenge beim Start, wobei ein Fördermengenbegrenzungsanschlag in seiner Betriebsstellung den Regeistangenweg während des Betriebes des Dieselmotors in Abhängigkeit von Einflußgrößen begrenzt und beim Start verstellt wird, und wobei ein den maximalen Regeistangenweg beim Start begrenzender Anschlag vorgesehen ist, der von einem unter dem Einfluß einer im Motor auftretenden Temperatur, beispielsweise der Kühlwassertemperatur, der Öltemperatur oder der Temperatur des Zylinderkopfes oder der Außentemperatur stehenden Temperaturfühler gesteuert ist.

Bei Dieselmotoren ist es erforderlich, beim Start die Einspritzmenge über dasjenige Maß zu erhöhen, weiches während des Betriebes des DIeselmotors zulässig ist. Zur Ermöglichung einer erhöhten Einspritzmenge beim Start wird zumeist ein Anschlag für die Regelstange, weicher den im Betrieb maximal zulässigen Regelstangenweg begrenzt, außer Wirkung gesetzt. Hierbei wird zwar eine Erhöhung der beim Start einspritzbaren Brennstoffmenge erreicht, jedoch ist diese Erhöhung von dem betreffenden Zustand, in welchem sich der Motor befindet, unabhängig und es tritt daher der Nachteil auf, daß der Start nicht immer einwandfrei erfolgen kann. Aus der AT-ß-330 507 ist eine Einrichtung bekannt geworden, bei welcher die maximal zulässige Einspritzmenge beim Start durch eine von der Fördermengenbegrenzung im Betrieb verschiedene zusätzliche Nockenscheibe in Abhängigkeit von der Temperatur begrenzt wird und es ist gemäß diesem bekannten Vorschlag eine von einer Bimetallfeder verdrehbare Nockenscheibe für die temperaturabhängige Startübermengeneinstellung vorgesehen. Hierfür ist es zunächst erforderlich, eine Drehbewegung von demjenigen Ort, an welchem die Temperatur gemessen wird, auf die Nockenscheibe zu übertragen und eine derartige Übertragung einer Drehbewegung ist nicht völlig problemfrei. Eine spiralförmige Bimetaiifeder hat nur ein überaus begrenztes Arbeitsvermögen und es kann daher ohne weiteres vorkommen, daß die erforderliche Drehbewegung der zusätzlichen Nockenscheibe durch Reibungsverluste in der Übertragungskette nicht einwandfrei erfolgt. Darüberhinaus erfordert der zusätzliche Anschlag für das Fördermengenverstellglied eine entsprechende Verbreiterung des Abtastgliedes der Regelstange und auch dies kann bei geringem Raumangebot kritisch sein.

Die Erfindung zielt nun darauf ab, eine besonders einfache und in der jeweiligen Lage starre Begrenzung des Fördermengenverstellgliedes bei einer Einrichtung der eingangs genannten Art zu schaffen und zielt vor allen Dingen darauf ab, in einfacher Weise alle beim Start und im Betrieb relevanten Steuergrößen über einen einzigen unmittelbar mit der Regelstange zusammenwirkenden gemeinsamen Fördermengenbegrenzungsanschlag zur Wirkung kommen zu lassen.

Zur Lösung dieser Aufgabe besteht die Erfindung im wesentlichen darin, daß der Fördermengenbegrenzungsanschlag beim Start über seine Betriebsstellung hinaus verlagerbar ist und in der Betriebsstellung gegen ein verriegeltes Gestänge abgestützt ist, weiches beim Start entriegelbar ist, wobei das Gestänge verstellbar ist und der Verstellweg des Gestänges beim Start durch einen vom Temperaturfühler gesteuerten Anschlag begrenzt ist. Dadurch, daß der den Regelstangenweg beim Start begrenzende Anschlag auf den mit der Regelstange zusammenwirkenden und den Regelstangenweg beim Betrieb begrenzenden Fördermengenbegrenzungsanschlag einwirkt und die Verlagerung dieses den Regelstangenweg beim Betrieb begrenzenden Fördermengenbegrenzungsanschlages begrenzt, ist nur ein mit der Regelstange unmittelbar zusammenwirkender Anschlag, nämlich der Fördermengenbegrenzungsanschlag, erforderlich, wobei der beim Start ermöglichte Verschiebeweg dieses Anschlages durch den durch den Temperaturfühler gesteuerten Anschlag begrenzt wird. Das verriegelte Gestänge erlaubt die Aufnahme hoher Verstellkräfte, welche über den Drehzahlwählhebel und die Regelstange auf den Fördermengenbegrenzungsanschlag wirksam werden können und es wird eine präzise Begrenzung der maximal zulässigen Fördermenge beim Start ermöglicht. Die Ausbildung erlaubt vor allen Dingen die Verwendung von einfachen Ausdehnungselementen als temperaturabhängig gesteuerter Anschlag. Ein solches Ausdehnungselement hat ein wesentlich größeres Arbeitsvermögen als eine Bimetallfeder und kann somit die jeweilige Grenzlage sicher festlegen. Ein derartiges verriegelbares Gestänge ist darüberhinaus in einfacher Weise geeignet, geringen Veränderungen durch entsprechende Wahl der Hebelarme in vorbestimmter Weise auf den Fördermengenbegrenzungsanschlag zu übertragen und es kann die Verstellung des Fördermengenbegrenzungsanschlages beim Start in Abhängigkeit von der Temperatur völlig unabhängig und ohne Beeinflussung der in Betrieb wirksamen Regelmechanismen vorgenommen werden.

Vorzugsweise ist die erfindungsgemaße Ausbildung so getroffen, daß der Fördermengenbegrenzungsanschlag durch einen Schwenkhebel in der Betriebslage gehalten ist, welcher an einem im Betrieb feststehenden Exzenter schwenkbar gelagert ist und gegen ein Stellorgan, welches in Abhängigkeit von Einflußgrößen, beispielweise von der Drehzahl, die Stellung dieses Fördermengenbegrenzungsanschlages verändert, abgestützt ist, daß der Exzenter durch einen Hebelarm verdrehbar ist, weicher bei der Betriebsstellung des Fördermengenbegrenzungsanschlages gegen eine, beispielsweise durch einen EIektromagneten, während des Startes zurückziehbare Verriegelung abgestützt ist und daß der vom Temperaturfühler gesteuerte Anschlag auf den Hebelarm wirkt. Auf diese Weise wird die Schwenkachse des Schwenkhebels so verlagert, daß der Fördermengenbegrenzungsanschlag in dem durch den temperaturgesteuerten Anschlag begrenzten Ausmaß die Verstellung der Regeistange über das im Betrieb zulässige Ausmaß ermöglicht.

Hierbei kann erfindungsgemäß der Hebelarm des Exzenters durch eine Feder in der Lage, in welcher die Verschwenkbarkeit des Hebelarmes im Sinne einer Startübermenge durch die zurückziehbare Verriegelung begrenzt ist, gehalten werden, wobei die Feder nach Zurückziehen der zurückziehbaren Verriegelung durch die Regeistange überdrückbar ist. Auf diese Weise wird erreicht, daß der Hebeiarm des Exzenters nach dem ersten Abregeln, d.h. also wenn das Fördermengenverstellglied bzw. die Regelstange wieder im Sinne einer Verminderung der Kraftstoffmenge vom Fördermengenbegrenzungsanschlag wegbewegt wird, durch die Feder in ihre Betriebslage, in welcher der Hebelarm am zurückziehbaren Anschlag abgestützt ist, zurückbewegt wird, wofür es einfach genügt, die zurückziehbare Verriegelung gleichfalls federbelastet auszubilden, so daß diese Verriegelung hinter dem zurückgeschwenkten Hebelarm verrastet, wenn nicht beispielsweise diese weitere Feder durch einen Magneten im Sinne einer Zurückziehung der zurückziehbaren Verriegelung überdrückt wird.

In der Zeichnung ist die Erfindung an Hand eines Ausführungsbeispieles schematisch erläutert.

In dieser zeigen Fig. 1 eine schematische Darstellung der erfindungsgemäßen Einrichtung, ⁻Fig. 2 einen Schnitt durch eine konstruktive Ausgestaltung der Ausbildung nach Fig. 1 und Fig. 3 ein Diagramm, weiches den mit der erfindungsgemäßen Einrichtung erzielbaren Effekt näher erläutert.

In Fig. 1 ist mit 1 der verstellbare Fördermengenbegrenzungsanschlag bezeichnet. Auf diesen verstellbaren Fördermengenbegrenzungsanschlag 1 wirkt ein Schwenkhebel 2, welcher an einer Anlenkachse 3 schwenkbar gelagert ist. Die Anlenkachse 3 ist wiederum an einem um eine starre Achse 4 schwenkbaren Hebel 5 vorgesehen, wodurch eine exzentrische Lagerung des Schwenkhebels 2 relativ zur starren Achse 4 geschaffen wird. Der Schwenkhebel 2 weist eine Rolle 6 auf, weiche mit einem Nocken 7 zusammenwirkt. Der Nocken 7 ist um eine Achse 8 drehbar gelagert und wird in Abhängigkeit von einem Geber 9 für eine Einflußgröße, wie beispielsweise die Drehzahl, die Temperatur, den Ladedruck od.dgl. unter Zwischenschaltung einer Zahnstange 10 und eines Zahnsegmentes 11 im Betrieb verdreht, wodurch eine Angleichung des Fördermengenbegrenzungsanschlages 1 an die jeweiligen Betriebsverhältnisse erfolgen kann.

Für den Start des Dieselmotors ist nun in der Regel eine mehr oder minder große Übermenge erforderlich und es muß daher eine Verstellung des Fördermengenbegrenzungsanschlages 1 ermöglicht werden, die über das im Betrieb erforderliche Ausmaß hinausgeht. Die Startmengenfreigabe erfolgt in der Regel durch einen Magneten 12, dessen Anker 13 eine zurückziehbare Verriegelung für den Schwenkhebel 5 darstellt. Wenn der Anker 13 zurückgezogen wird, wird der Weg des Fördermengenbegrenzungsanschlages 1 freigegeben, wobei die Feder 14 überdrückt wird und der Schwenkhebel 5 in eine Lage 5' bewegt werden kann. Die Lage 5' des Schwenkhebels 5 wird nun durch einen beispielsweise von der Kühlwassertemperatur, der Öltemperatur, der Temperatur des Zylinderkopfes, der Außentemperatur oder der Kraftstofftemperatur gesteuerten Temperaturfühler 15 unter Vermittlung eines Anschlages 16 begrenzt. Der Temperaturfühler 15 ist hierbei als Dehnelement ausgebildet und der temperaturabhängige Hub des anschlages 16 ist mit a angedeutet. In der Stellung des Anschlages 16 in Abhängigkeit von der Temperatur wird somit die Endlage des Schwenkhebels 5 und damit der maximale Weg des Fördermengenbegrenzungsanschlages 1 begrenzt.

In Fig. 2 ist der Fördermengenbegrenzungsanschlag wieder mit 1 bezeichnet und über ein Zwischenstück 17 mit dem exzentrisch gelagerten Schwenkhebel 2 in Eingriff. Mit dem Schwenkhebel 5 wird der Exzenter 24 verdreht. Wenn der Anker 13 des Elektromagneten 18 zurückgezogen wird und der Fördermengenbegrenzungsanschlag beispielsweise durch einen unmittelbar auf die Regelstange einwirkenden Handbetätigungshebel in Richtung des Pfeiles 19 verschoben wird, wird die maximal zulässige Startmenge durch den Hub b der Kontermutter 20 des Fördermengenbegrenzungsanschlages bis zum Anschlag an den Gehäusedeckel 21 begrenzt, wobei dieser Hub durch Zwischenstücke 22 vorgegeben werden kann. Die Bewegung des Fördermengenbegrenzungsanschlages 1 im Sinne der Startübermenge erfolgt hierbei im Sinne der Kraft einer Schraubenfeder 23. Die Feder 14, welche 'unterhalb des Exzenters 24 vorgesehen ist, ist in Fig. 2 nicht eingezeichnet. Der Weg des Schwenkhebels 5 und damit die maximale Verlagerung der Anlenkachse des Schwenkhebels 2 ist aber nun durch den Temperaturfühler 15 bzw. den mit diesem Temperaturfühler verbundenen Anschlag 16 begrenzt, wobei die durch diese Begrenzung resultierende maximale Verlagerung des Fördermengenbegrenzungsanschlages 1 kleiner wird als der Hub b der Kontermutter 20 relativ zum Gehäusedeckel 21. Auf diese Weise wird die maximal zulässige Einspritzmenge beim Start über die übliche Begrenzung hinaus noch in Abhängigkeit von einer Betriebstemperatur begrenzt.

Mit 7 ist wieder ein auf die Rolle 6 einwirkender Nocken bezeichnet, welcher um eine Achse 8 verdrehbar ist, wodurch die Begrenzung des Weges des Fördermengenbegrenzungsanschlages 1 zum Zwecke der Angleichung an verschiedene Betriebszustände bei hinter der durch den Anker 13 gebildeten zurückziehbaren Verriegelung zurückgezogenem Schwenkhebel 5 ermöglicht wird. Die Darstellung in Fig. 2 entspricht somit der Lage des Schwenkhebels 5 bzw. des Exzenters 24 im Betrieb, während die Lage des Schwenkhebels 5 für die Freigabe der Start- ; übermenge durch die strichpunktierte Stellung 5' In Fig. 1 angedeutet ist.

In Fig. 3 ist schematisch der maximal mögliche Regelstangenweg für drei verschiedene Temperaturen im Startzeitpunkt angedeutet, wobei die Kurve c den kalten Motor, d eine mittlere Betriebstemperatur und e die Startmenge für einen bereits warmgelaufenen Motor andeutet.

## Patentansprüche

1. Einrichtung für Dieselmotoren zur Ermöglichung einer Erhöhung der Einspritzmenge beim Start, wobei ein Fördermengenbegrenzungsanschlag (1) in seiner Betriebsstellung den Regeistangenweg während des Betriebes des Dieseimotors in Abhängigkeit von Einflußgrößen begrenzt und beim Start verstellt wird, und wobei ein den maximalen Regeistangenweg beim Start begrenzender Anschlag vorgesehen ist. der von einem unter dem Einfluß einer im Motor auftretenden Temperatur, beispielsweise der Kühlwassertemperatur, der Öltemperatur oder der Temperatur des Zylinderkopfes oder der Außentemperatur stehenden Temperaturfühler gesteuert ist, dadurch gekennzeichnet, daß der Fördermengenbegrenzungsanschiag (1) beim Start über seine Betriebssteilung hinaus verlagerbar ist und In der Betriebsstellung gegen ein verriegeites Gestänge (2, 5) abgestützt ist, welches beim Start entriegelbar ist, wobei das Gestänge (2. 5) verstellbar ist und der Verstellweg des Gestänges (2, 5) beim Start durch einen vom Temperaturfühler (15) gesteuerten Anschlag (16) begrenzt ist.

2. Einrichtung nach Anspruch 1, dadurch gekennzeichnet, daß der Fördermengenbegrenzungsanschlag (1) durch einen Schwenkhebel (2) in der Betriebslage gehalten ist, weicher an einem im Betrieb feststehenden Exzenter (24) schwenkbar gelagert ist und gegen ein Stellorgan (7-11), welches in Abhängigkeit von Einflußgrößen, beispielsweise von der Drehzahl, die Stellung dieses Fördermengenbegrenzungsanschiages (1) verändert, abgestützt ist, daß der Exzenter (24) durch einen Hebeiarm (5) verdrehbar ist, welcher bei der Betriebsstellung des Fördermengenbegrenzungsanschlages gegen eine, beispielsweise dadurch einen Elektromagneten (12), während des Startes zurückziehbare Verriegelung (13) abgestützt ist und daß der vom Temperaturfühler gesteuerte Anschlag (16) auf den Hebelarm (5) wirkt. (Fig. 2).

3. Einrichtung nach Anspruch 2, dadurch gekennzeichnet, daß der Hebelarm (5) des Exzenters (24) durch eine Feder (14) in der Lage, in weicher die Verschwenkbarkeit des Hebelarmes (5) im Sinne einer Startübermenge durch die zurückziehbare Verriegelung (13) begrenzt ist, gehalten ist, wobei die Feder (14) nach Zurückziehung der zurückziehbaren Verriegelung (13) durch die Regelstange überdrückbar ist.

## Claims

1. Device permitting to increase the fuel supply during the starting of Diesel engines, wherein a stop (1) limiting the quantity of fuel supplied defines in its operating position the path of the control rod during operation of the Diesel engine in dependence on influencing variables and is shifted at the start of the engine, and wherein a stop limiting the maximum path of the control rod at the start of the engine is provided, which stop is controlled by a temperature sensing means Influenced by a temperature occurring within the engine, e.g. the temperature of the cooling water, the oil temperature or the temperature of the cylinder head, or the ambient temperature, characterized in that the stop (1) limiting the quantity of fuel supplied can be displaced at the start of the engine beyond its operating position and is supported in the operating position against a locked lever system (2, 5) which can be unlocked at the start of the engine, the lever system (2, 5) being shiftable and the adjustment path of the lever system (2, 5) being limited at the start of the engine by a stop (16) controlled by a temperature sensing means (15).

2. Device according to claim 1, characterized in that the stop (1) limiting the quantity of fuel supplied is retained in operating position by a swinging lever (2) which is pivotally supported on an eccentric (24) stationary in operation and which is supported against a regulating unit (7-11) that adjusts the position of said stop (1) limiting the quantity of fuel supplied in dependence on influencing variables, e.g. on the speed of rotation, that the eccentric (24) is rotatable by means of a lever arm (5) which in operating position of the stop limiting the quantity of fuel supplied is supported agains a locking means (13) which can be retracted while the engine is being started, e.g. by an electromagnet (12), and that the stop (16) controlled by the temperature sensing means acts on the lever arm (5). (Fig. 2).

3. Device according to claim 2, characterized in that the lever arm (5) of the eccentric (24) is retained by a spring (14) in the position in which rotatability of the lever arm (5) in the direction of an excess starting quantity is limited by the retractable locking means (13), and that the spring (14) can be superpressed by the control rod after retraction of the retractable locking means (13).

## Revendications

1. Dispositif pour moteurs Diesel destiné à permettre une augmentation du débit d'injection au démarrage, dans lequel une butée de limitation de débit (1) de carburant limite, dans sa position de service, la course de la tige de réglage pendant la marche du moteur Diesel en fonction de paramètres de fonctionnement et est manœu- vrée au démarrage, et dans lequel en outre une butée sert à limiter la course maximale de la tige de réglage au démarrage et est commandée par une sonde de température soumise à l'influence d'une température enregistrée dans le moteur, par exemple la température d'eau de refroidissement, la température d'huile ou la température de culasse ou la température extérieure, caractérisé par le fait que la butée de limitation de débit (1) peut être déplacée lors du démarrage au-delà de sa position de service, et vient, dans la position de service, s'appliquer contre une tringlerie verrouillée (2, 5), qui est déverrouillable au démarrage, la tringlerie (2,5) étant manoeuvrable et la course de manoeuvre de la tringlerie (2, 5) étant limitée lors du démarrage par une butée (16) commandée par la sonde de température (15).

2. Dispositif selon la revendication 1, caractérisé par le fait que la butée de limitation de débit (1) est maintenue par un levier pivotant (2) dans la position de service, ledit levier étant monté à pivotement sur un excentrique (24) fixe en cours de marche et s'applique contre un organe de manoeuvre (7, 11) qui modifie, en fonction de paramètres de fonctionnement, par exemple de la vitesse de rotation, la position de cette butée de limitation de débit.(1), que l'excentrique (24) peut être entraîné en rotation par un bras de levier (5) qui, dans la position de service de la butée de limitation de débit, vient s'appliquer contre un organe de verrouillage (13) pouvant être déplacé en retrait au cours du démarrage, par exemple à l'aide d'un électroaimant (12), et que la butée (16) commandée par la sonde de température agit sur le bras de levier (5) (figure 2).

3. Dispositif selon la revendication 2, caractérisé par le fait que le bras de levier (5) de l'excentrique (24) est maintenu par un ressort (14) dans la position où la possibilité de pivotement du bras de levier (5) dans le sens d'une augmentation du débit au démarrage est limitée par l'organe de verrouillage pouvant être déplacé en retrait (13), le ressort (14) pouvant être comprimé par la tige de réglage après le retrait de l'organe de verrouillage pouvant être déplacé en retrait (13).
